# EUROPÄISCHE PATENTSCHRIFT

(11) **EP 1 426 476 B1**
(45) Veröffentlichungstag und Bekanntmachung des Hinweises auf die Patenterteilung: **23.07.2008**
(21) Anmeldenummer: 03025370.2
(22) Anmeldetag: 04.11.2003
(51) Int. Cl.: D06F 37/20, D06F 37/26

(54) **Befestigungssystem für einen Motor an einem Behälter bei Waschmaschinen**
Fastening system for a motor on a tub in a washing machine
Système de fixation d'un motor à la cuve d'une machine à laver

(30) Priorität: 06.11.2002 ES 200202642
(43) Veröffentlichungstag der Anmeldung: 09.06.2004
(73) Patentinhaber: BSH Bosch und Siemens Hausgeräte GmbH, 81739 München (DE)
(72) Erfinder: Gracia Bobed, Ismael, 50194 Zaragoza (ES)

(56) Entgegenhaltungen:
- EP-A- 0 152 745
- DE-A- 3 817 611
- GB-A- 2 294 952

## Beschreibung

### Aufgabe der Erfindung

Die vorliegende Erfindung, wie in dieser Beschreibung dargestellt, betrifft ein Befestigungssystem für einen Motor an einem Behälter bei Waschmaschinen, hat den Hauptzweck darin, Lärm und Vibrationen zu vermeiden oder zu verringern, die durch den Betrieb des Motors der Waschmaschine erzeugt werden. Ein zusätzlicher Zweck der Erfindung besteht darin, die Anzahl von Befestigungen des Motors am entsprechenden Waschmaschinenbehälter oder -tank zu verringern.

### Allgemeiner Stand der Technik

Befestigungen zwischen Waschmaschinenbehälter und dem entsprechenden Motor sind bekannt, wobei der Behälter eine Trommel beinhaltet, die mit einer rückwärtigen Riemenscheibe versehen ist, die mithilfe eines Riemens oder einer Kette mit der Welle des Motors in Verbindung steht; wobei Befestigungselemente am Behälter bestehen, die Befestigungselementen des Motors entsprechen, so dass die Elemente des Behälters jeweils einzeln mit den entsprechenden Befestigungselementen des Motors verbunden sind. Außerdem ist der Behälter mit einem oder mehreren Ausgleichsgewichten versehen. Dieses Befestigungssystem zwischen dem Behälter und dem Motor der Waschmaschine weist diesbezüglich Nachteile auf in Form von übermäßigen Vibrationen, die sich vom Motor auf den Rest der Waschmaschine übertragen. Außerdem bilden sind die Befestigungselemente einstückig in derselben Kunststoffspritzung mit dem Behälter verbunden, so dass die Spritzformen und der Behälter selbst einfacher und billiger sein könnten, wenn der Behälter eine geringere Anzahl von Befestigungsansätzen oder -elementen hätte. DE 3 817 611 beschreibt so eine Waschmaschine.

### Beschreibung der Erfindung

Um die Aufgaben zu lösen und die Nachteile zu vermeiden, die in vorhergehenden Absätzen angezeigt sind, umfasst die Erfindung ein Befestigungssystem für einen Motor an einem Behälter bei Waschmaschinen, wobei der Behälter zumindest ein Befestigungselement für zumindest ein Befestigungselement des Motors und ein vorderes Ausgleichsgewicht beinhaltet.

Als Neuheit gemäß der Erfindung weist der Motor zumindest ein Befestigungsmittel auf, das mit zumindest einem Befestigungselement am vorderen Ausgleichsgewicht korrespondiert.

In einer bevorzugten Ausführungsform der Erfindung ragt das vordere Ausgleichsgewicht nach unten über den unteren Teil des Behälters hinaus, um auf einfache Weise für die Ausbildung eines Befestigungselements des Ausgleichsgewichts für den Motor zu dienen.

Andererseits kann das vordere Ausgleichsgewicht ein kraftschlüssiges Stück beinhalten, um auf einfache Weise eine Befestigung zwischen diesem Ausgleichsgewicht und dem Motor herzustellen.

Das vordere Ausgleichsgewicht kann, wenigstens teilweise, mit einer Kunststoffumhüllung oder einem Bezug versehen sein, um Risse in seinem Körper, gewöhnlich aus Beton, zu vermeiden.

Die beschriebene Ausbildung mehrere Vorteile. Sie gestattet, die Anzahl von Befestigungen an dem Waschmaschinenbehälter zu verringern, wodurch seine Herstellung billiger und schneller als die der bekannten Behälter sein kann. Außerdem verringert die erfindungsgemäße Befestigung des Motors direkt an der Vorderseite des Ausgleichsgewichts der Waschmaschine die Bildung von Vibrationen des Motors und der Behälter-Baugruppe der Waschmaschine. Dadurch verringert sich auch das Geräusch, das durch die Waschmaschine erzeugt wird.

Im folgenden ist zum besseren Verständnis dieser Beschreibung und als Bestandteil derselben eine Zeichnung angefügt, in der ein nicht einschränkendes Ausführungsbeispiel der Erfindung dargestellt ist.

### Kurze Beschreibung der Figuren

- Figur 1: zeigt in einer "Explosionsdarstellung" den Behälter und den Antrieb mit Motor und Riemengetriebe einer herkömmlichen Waschmaschine.
- Figur 2: zeigt eine partielle Schnittansicht durch den unteren Teil des Behälters und der Befestigungspartie für den Motor gemäß der vorliegenden Erfindung.

### BESCHREIBUNG EINES AUSFÜHRUNGSBEISPIELS DER ERFINDUNG

Figur 1 zeigt einige wesentliche Elemente einer herkömmlichen Waschmaschine, nämlich den Motor 1 mit seiner Welle 4, seinem Ritzel 5 und den Befestigungsmitteln 2. Diese Befestigungsmittel 2 können mit den Befestigungselementen 3 des Behälters 6 gekuppelt werden, der eine Trommel, die mit einer Riemenscheibe 7 drehfest verbunden ist, ein vorderes Ausgleichsgewicht 9 und ein oberes Ausgleichsgewicht 10 aufweist, wobei die Riemenscheibe 7 über den Riemen 8 mit dem Ritzel 5 des Motors verbunden ist.

Durch das dargestellte Ausführungsbeispiels gemäß der Erfindung können einige der Befestigungen des Motors an bekannten Behältern durch Befestigungselemente am vorderen Ausgleichsgewicht ersetzt werden, mit denen die Befestigungsmittel des Motors verbunden werden.

Dementsprechend ist in Figur 2 der untere Bereich des vorderen Ausgleichsgewichts 9' mit Befestigungselementen 13 versehen, die mit Befestigungsmitteln 12 des Motors 1' gekuppelt sind. Dabei ist der Motor 1' außerdem an seiner Abtriebsseite mit anderen Befestigungsmitteln 2' an Befestigungselementen 3' des Behälters 6' befestigt. Im dargestellten Beispiel sind von den vier gewöhnlichen Befestigungspunkten zwischen Behälter und Motor nur noch zwei weiterhin am Behälter angebracht, während zwei andere am vorderen Gegengewicht angebracht sind.

Dazu ragt gemäß Figur 2 das vordere Ausgleichsgewicht 9' in gewissem Maße nach unten über den unteren Teil des Behälters 6' hinaus, um die Anbringung von Befestigungselementen für Befestigungsmittel des Motors 1' überhaupt zu ermöglichen.

Außerdem ist der unterer Bereich des vorderen Ausgleichsgewichts 9' mit einen Kunststoffbezug 11 überzogen, durch den die Bildung von Rissen in seinem Körper zu vermeiden, die durch Schwingungen des daran befestigten Motors verursacht werden können. Da das Ausgleichsgewicht normalerweise aus Beton ausgeführt ist und mit den Befestigungspunkten gemäß der Erfindung eine zusätzliche Belastung erfährt, besteht natürlich ein größeres Risiko, dass es dabei reißt, was wie gesagt durch den Bezug 11 verhindert wird.

Da der Behälter weniger Befestigungselemente als ein bekannter erfordert, ist er billiger, und, was wesentlicher ist, die Vibrationen, die der Motor 1' auf den Behälter 6' überträgt, sind viel geringer als bei den herkömmlichen Systemen, weswegen die mit der Erfindung versehene Waschmaschine haltbarer und leiser ist.

## Patentansprüche

1. Befestigungssystem für einen Motor an einem Behälter bei Waschmaschinen, wobei der Behälter (6, 6') zumindest ein Befestigungselement (3, 3') für zumindest ein Befestigungsmittel (2, 2') des Motors (1) und ein vorderes Ausgleichsgewicht (9, 9') beinhaltet, **dadurch gekennzeichnet, dass** der Motor (1) zumindest ein Befestigungsmittel (2, 12) aufweist, das mit zumindest einem Befestigungselement (3, 13) am vorderen Ausgleichsgewicht (9, 9') korrespondiert.

2. Befestigungssystem nach Anspruch 1, **dadurch gekennzeichnet, dass** das vordere Ausgleichsgewicht (9') nach unten über den unteren Teil des Behälters (6') hinausragt, um auf einfache Weise für die Ausbildung eines Befestigungselementes (13) am Ausgleichsgewicht (9') für den Motor (1) zu dienen.

3. Befestigungssystem nach Anspruch 1 oder 2, **dadurch gekennzeichnet, dass** das vordere Ausgleichsgewicht (9') ein kraftschlüssiges Stück beinhaltet, um auf einfache Weise eine Befestigung (12 und 13) zwischen diesem Ausgleichsgewicht (9') und dem Motor (1) herzustellen.

4. Befestigungssystem nach einem der Ansprüche 1 bis 3, **dadurch gekennzeichnet, dass** das vordere Ausgleichsgewicht (9') wenigstens teilweise mit einer Kunststoffumhüllung oder einen Bezug (11) umgeben ist, um Risse in seinem Körper zu vermeiden.

## Claims

1. Fastening system for a motor to a container in washing machines, wherein the container (6, 6') includes at least one fastening element (3, 3') for at least one fastening means (2, 2') of the motor (1) and a front compensating weight (9, 9'), **characterised in that** the motor (1) has at least one fastening means (2, 12) which corresponds with at least one fastening element (3, 13) at the front compensating weight (9, 9').

2. Fastening system according to claim 1, **characterised in that** the front compensating weight (9') projects downwardly below the lower part of the container (6') in order to serve in simple manner for the formation of a fastening element (13) at the compensating weight (9') for the motor (1).

3. Fastening system according to claim 1 or 2, **characterised in that** the front compensating weight (9') includes a force-locking member in order to produce in simple manner a fastening (12 and 13) between this compensating weight (9') and the motor (1).

4. Fastening system according to any one of claims 1 to 3, **characterised in that** the front compensating weight (9') is surrounded at least partly by a plastics material casing or a covering (11) in order to avoid cracks in its body.

## Revendications

1. Système de fixation d'un moteur sur un réservoir de lave-linge, le réservoir (6, 6') comprenant au moins un élément de fixation (3, 3') pour au moins un moyen de fixation (2, 2') du moteur (1) et un poids d'équilibrage avant (9, 9'), **caractérisé en ce que** le moteur (1) présente au moins un moyen de fixation (2, 12) qui correspond à au moins un élément de fixation (3, 13) sur le poids d'équilibrage avant (9, 9').

2. Système de fixation selon la revendication 1, **caractérisé en ce que** le poids d'équilibrage avant (9') dépasse vers le bas au-delà de la partie inférieure du réservoir (6') afin de servir de manière simple à la formation d'un élément de fixation (13) sur le poids d'équilibrage (9') pour le moteur (1).

3. Système de fixation selon la revendication 1 ou 2, **caractérisé en ce que** le poids d'équilibrage avant (9') comprend une pièce entraînée par adhérence afin d'établir de manière simple une fixation (12 et 13) entre ce poids d'équilibrage (9') et le moteur (1).

4. Système de fixation selon l'une quelconque des revendications 1 à 3, **caractérisé en ce que** le poids d'équilibrage avant (9') est entouré au moins en partie par une enveloppe plastique ou par un revêtement (11) afin d'éviter des fissures dans son corps.
